# EUROPÄISCHE PATENTSCHRIFT

(11) **EP 0 039 078 B1**
(45) Veröffentlichungstag und Bekanntmachung des Hinweises auf die Patenterteilung: **28.11.1984**
(21) Anmeldenummer: 81103153.3
(22) Anmeldetag: 27.04.1981
(51) Int. Cl.: E06C 1/38, E06C 1/20

(54) **Stehleiter**
Step ladder
Echelle double

(30) Priorität: 26.04.1980 DE 3016264
(43) Veröffentlichungstag der Anmeldung: 04.11.1981
(73) Patentinhaber: Klenk, Adam, D-6101 Modautal 1 (DE)
(72) Erfinder: Klenk, Adam, D-6101 Modautal 1 (DE)
(74) Vertreter: Sandmann, Joachim, Dr.

## Beschreibung

Die Erfindung betrifft eine Stehleiter, bestehend aus einem Sprossen aufweisenden Leiterteil mit zwei seitlichen Leiterholmen, aus einem Stützteil mit zwei seitlichen Stützholmen, deren obere Enden gelenkig mit den oberen Enden der Leiterholme verbunden sind, aus vier Lenkern, deren äußere Enden an jeweils einen der vier Holme angelenkt sind und deren innere Enden unter Begrenzung des Öffnungswinkels zwischen dem Leiterteil und dem Stützteil paarweise durch ein Gelenk miteinander verbunden sind, aus zwei entgegengesetzt in der Mittelebene der Leiter seitlich ausschwenkbaren Leiterstützen, die im Bereich der oberen Holmenden angelenkt sind, und aus zwei Spreizstreben, die zum selbsttätigen Ausschwenken oder Einschwenken der beiden Leiterstützen beim Öffnen bzw. Schließen der Stehleiter jeweils mit zur Ausschwenkachse jeder Leiterstütze parallelen Achsen an ihrem inneren Ende mit einem Lenkerpaar und an ihrem äußeren Ende mit einer der beiden Leiterstützen verbunden sind.

Eine derartige Stehleiter ist bereits bekannt (US-A-1 924 213). Dabei bilden die beiden seitlich ausgeschwenkten Leiterstützen eine Sicherung gegen ein seitliches Umkippen der geöffneten Stehleiter. Durch die Spreizstreben, die einen mittleren Punkt der Leiterstützen mit den sich beim Öffnen bzw. Schliessen der Leiter in senkrechter Richtung verlagernden Gelenken verbinden, werden die Leiterstützen selbsttätig geschwenkt, was die Handhabung vereinfacht und gleichzeitig ausschließt, daß aus Bequemlichkeit auf ein Ausschwenken der Leiterstützen und damit ihre Sicherungsfunktion verzichtet wird.

Bei der bekannten Stehleiter sind die Lenker in gleicher Höhe an die einander zugewandten Innenseiten der Leiterholme und der Stützholme angelenkt und erstrecken sich von dort zu einem Zentralgelenk in der Mitte zwischen dem Leiterteil und dem Stützteil, wobei jeweils die beiden mit einer Lagerbohrung versehenen Lenkerenden um 45° abgewinkelt sind. Die inneren Enden der beiden von den Leiterholmen kommenden Lenker und die inneren Enden der beiden von den Stützholmen kommenden Lenker sind jeweils zwischen den Schenkeln zweier Winkelstücke auf einer Achse gelagert, wobei die anderen Schenkel der Winkelstücke durch Achsen verbunden sind, auf denen das innere Ende jeweils einer Spreizstrebe gelagert ist. Dabei erstrecken sich die bandförmigen Spreizstreben vom zentralen Gelenk jeweils zwischen einem Leiterholm und einem Stützholm hindurch zur zugehörigen Leiterstütze.

Diese bekannte Ausbildung mit abgewinkelten Lenkern und einem alle vier Lenker miteinander verbindenden Zentralgelenk ist aufwendig und infolge der vergleichsweise großen Länge der Lenker und der Spreizstreben schwer, was die Handhabung der Stehleiter beeinträchtigt. Außerdem ergibt sich der Nachteil, daß beim Schließen oder Zusammenklappen der Stehleiter die Leiterholme und die Stützholme nicht vollständig aneinander geklappt werden können, da die Spreizstreben zwischen den Holmen hindurchragen. Bei Ausbildung der Spreizstreben in Form eines flachen hochkant stehenden Bandes ist zwar nur ein geringer Holmabstand für die Durchführung bei zusammengeklappter Leiter erforderlich, in diesem Falle ergeben sich aber Probleme hinsichtlich der Festigkeit. Es muß damit gerechnet werden, daß die Leiter in geöffneter Stellung auf dem Boden zurechtgerückt oder verschoben wird. Bei einer Verschiebung mehr oder weniger rechtwinklig zur Mittelebene können eine oder beide Leiterstützen auf dem Boden zurückgehalten werden, wobei die Rückhaltekraft zu einer Beanspruchung der Spreizstreben führt, die wegen der vergleichsweise großen Länge der Spreizstrebe hoch ist und der das flache hochkant angeordnete Strebenprofil einen nur geringen Widerstand entgegensetzt. Daher ist über kurz oder lang mit das selbsttätige Aus- und Einschwenken der Leiterstützen behindernden Verbiegungen zu rechnen, wenn nicht stabile und dicke Spreizstreben verwendet werden, die ein kompaktes Zusammenklappen der Leiter behindern und die Leiter noch unhandlicher machen.

Der Erfindung liegt daher die Aufgabe zugrunde, die Stehleiter der eingangs genannten Art mit selbsttätig verschwenkbaren Leiterstützen so zu verbessern, daß sie einfacher und handlicher wird, sich vollständig bis in gegenseitige Anlage der Leiterholme und der Stützholme zusammenlegen läßt und auch widerstandsfähiger gegenüber Kräften ist, die von den Leiterstützen auf die Spreizstreben übertragen werden.

Diese Aufgabe wird erfindungsgemäß dadurch gelöst, daß die Lenker an der Außenseite der Holme angelenkt sind, sich rechtwinklig zu ihren Anlenkachsen erstrecken und paarweise einen Leiterholm und einen Stützholm miteinander verbinden und daß an jedes der beiden Gelenke eine der beiden Spreizstreben mit ihrem inneren Ende angelenkt ist.

Bei dieser Ausbildung entfällt ein zentrales Gelenk zwischen dem Leiterteil und dem Stützteil. Alle Lenker und Spreizstreben sind außerhalb des von den vier Holmen umgrenzten Raums angeordnet und dabei vergleichsweise kurz ausgeführt. Dementsprechend verringern sich die ggf. auf die Spreizstreben einwirkenden Beanspruchungen. Es hat sich gezeigt, daß dafür keine ungünstigen Beanspruchungen der Lenker in Kauf genommen werden müssen, denn in der durch die Leiterstützen verlaufenden Mittelebene auf den Fuß einer Leiterstütze wirkende Kräfte werden am oberen Ende der Leiterstütze über die Ausschwenkachse auf die Leiter übertragen und belasten bei entsprechend stabiler Ausführung der Leiterstütze die Spreizstrebe und das zugehörige Lenkerpaar nicht oder nur in unwesentlichem Maße. Außerdem hält die vergleichsweise kurze Spreizstrebe die zugehörige Stütze besser in der Mittelebene. Dabei können die kurzen Spreizstreben erforderlichenfalls ohne nennenswerten Aufwand und ohne wesentliche Erhöhung des Leitergewichts versteift werden. Die quer zur Mittelebene gerichteten Kräfte werden von den kurzen Spreizstreben auf die Gelenke übertragen, wobei in der Hauptsache jeweils in Abhängigkeit von der Kraftrichtung der eine oder der andere Lenker auf Zug beansprucht wird, was auch bei einer leichten Bandausführung unschädlich ist.

Es ist auch bereits eine Stehleiter mit zwei entgegengesetzt in der Mittelebene der Leiter seitlich ausschwenkbaren Leiterstützen bekannt, die mit vier geraden Lenkern versehen ist, die auf der Außenseite der vier Holme angelenkt sind und paarweise durch eine Gelenk verbunden sind (US-A-3 786 900). Hier müssen die Leiterstützen von Hand ausgeschwenkt werden ; sie sind jeweils in der ausgeschwenkten Betriebsstellung durch eine in der Mittelebene verschwenkbare an der Leiterstütze einhängbare Strebe gesichert. Somit fehlen Spreizstreben, welche die Leiterstützen beim Öffnen oder Schließen der Stehleiter selbsttätig ausschwenken bzw. einschwenken. Auch ist das Aufstellen der Leiter durch das Aus- bzw. Einschwenken der Leiterstützen und das Einhängen der Streben von Hand erschwert. Außerdem greift jede Strebe zwischen die Holme ein und ist dort gehalten.

Schließlich ist auch noch eine Stehleiter mit jeweils einem Lenkerpaar zwischen jedem Leiterholm und dem auf ihn ausgerichteten Stützholm und mit seitlich ausschwenkbaren Leiterstützen bekannt, die über eine Strebe an das benachbarte Lenkerpaar im Bereich deren Gelenks angelenkt sind (US-A-1 415 791). Jede Strebe ist mit einem Scharnierlappen auf der horizontalen Achse des Gelenks gelagert, wobei die Scharnierachse sich stets unter einem rechten Winkel zum einen Lenker erstreckt und bei geöffneter Leiter mit im wesentlichen horizontalen Lenkern vertikal verläuft, so daß das Öffnen und Schließen der Leiter mit entsprechendem Aufschwenken und Zusammenschwenken der Lenkerpaare nicht zu einem zwangsläufigen Abspreizen bzw. Anlegen der seitlichen Leiterstützen führt. Vielmehr verbleiben beim Aufschwenken die Leiterstützen in Anlage am benachbarten Leiterholm und die Streben verbleiben in paralleler Erstreckung zum am Leiterholm angeschlossenen Lenker. Das Ausschwenken der Leiterstützen muß von Hand vorgenommen werden, wobei die Streben die Leiterstützen längs eines Bogens führen. Dementsprechend ist auch bei dieser Leiter die Handhabung erschwert und die Sicherheit bzw. Seitenstabilität nicht im erwünschten Maß gewährleistet, weil aus Nachlässigkeit ein Ausschwenken der Leiterstützen unterbleiben oder nur unvollständig erfolgen kann und weil die ausgeschwenkten Leiterstützen Bewegungsfreiheit quer zur Mittelebene der Leiter besitzen.

Als besonders zweckmäßig hat sich eine Ausbildung bewährt, bei der die Spreizstreben und die Stützen abnehmbar an den Lenkern bzw. den Holmen befestigt sind. Eine solche Version ermöglicht nicht nur ein Abnehmen einer oder beider Leiterstützen und damit eine Anpassung an mögliche räumliche Gegebenheiten, sie stellt zugleich eine Ausführungsform dar, die eine Nachrüstung bestehender Stehleitern mit selbsttätig verschwenkbaren Leiterstützen ermöglicht.

Weitere zweckmäßige Ausgestaltungen ergeben sich aus den weiteren Unteransprüchen.

Ein Ausführungsbeispiel der Erfindung wird nachfolgend anhand einer schematischen Zeichnung näher erläutert. Es zeigt :
Figur 1 die geöffnete Stehleiter in Seitenansicht,
Figur 2 die geöffnete Stehleiter in Vorderansicht,
Figur 3 die geöffnete Stehleiter in Draufsicht,
Figur 4 einen Teilschnitt längs Linie IV-IV in Fig. 1,
Figur 5 eine Teilansicht in Richtung des Pfeils V in Fig. 4,
Figur 6 eine Teilansicht in Richtung des Pfeils VI in Fig. 4,
Figur 7 eine Teilansicht in Richtung des Pfeils VII in Fig. 3 auf ein Gelenk mit den inneren Enden der Lenker,
Figur 8 einen Vertikalschnitt durch das Gelenk,
Figur 9 eine teilweise geschnittene Ansicht in Richtung des Pfeils IX in Fig. 2 auf die Anlenkung der Spreizstrebe an die Leiterstütze,
Figur 10 eine Teilansicht einer Leiterstütze in Richtung des Pfeils X in Fig. 1,
Figur 11 einen vergrößerten Teilschnitt längs Linie XI-XI in Fig. 10,
Figur 12 eine Fig. 4 entsprechende Darstellung bei einer abweichenden Ausführungsform,
Figur 13 eine Fig. 8 entsprechende Darstellung bei der abweichenden Ausführungsform und
Figur 14 eine Draufsicht auf den Steckbolzen gemäß Fig. 13 unter Darstellung seiner Verbindung durch zwei Einzelstreben mit der Leiterstütze.

Die Stehleiter umfaßt ein Leiterteil 1 mit zwei seitlichen Leiterholmen 5 und 6, zwischen denen sich Sprossen 7 erstrecken, und ein Stützteil 2 mit zwei seitlichen Stützholmen 8 und 9, wobei im dargestellten Falle auch der Stützteil 2 mit Sprossen 7 versehen ist, so daß er weitgehend dem Leiterteil 1 entspricht. Ferner weist die Stehleiter zwei seitlich ausschwenkbare Leiterstützen 3 und 4 auf. Die Holme 5 und 8 sowie 6 und 9 sind jeweils an ihrem oberen Ende durch gleichachsige sprossenparallele Achsen 10 gelenkig miteinander verbunden. Außerdem sind die Holmpaare 5 und 8 sowie 6 und 9 jeweils durch ein Lenkerpaar 12 miteinander verbunden, das jeweils einen Lenker 13 und einen Lenker 14 aufweist, deren äußere Enden mit sprossenparallelen Achsen 15 in gleicher Höhe an den Außenseiten der Holme angelenkt sind. Die inneren Enden der aus einem geraden Metallband gebildeten Lenker 13 und 14 eines jeden Lenkerpaares 12 sind durch ein Gelenk 16 miteinander verbunden, das gemäß Fig. 8 von einem Hohlzapfen 17 gebildet wird, der einen Steckbolzen 18 aufnimmt.

Die Achsen 10 sind in bekannter, nicht dargestellter Weise mit einem Anschlag versehen, der die gegenseitige Verschwenkbarkeit des Leiterteils 1 und des Stützteils 2 zueinander auf den Öffnungswinkel a begrenzt. Die Leiterstützen 3 und 4 sind bei dieser Öffnungsstellung unter dem Winkel β gegenüber den Holmpaaren 5 und 8 bzw. 6 und 9 ausgeschwenkt, wobei der Winkel β etwa halb so groß wie a ist.

Die Achsen 10 nehmen ebenfalls einen Steckbolzen 23 auf, dessen nach außen vorragendes Ende ein Querstück 22 mit abgewinkelten Enden 21 trägt, zwischen denen gemäß Fig. 4 das obere Ende der Leiterstütze 3 bzw. 4 auf einer Ausschwenkachse 20 gelagert ist, die sich an den Enden 21 des Querstücks 22 abstützt. Der Steckbolzen 23 ist durch eine Federklammer 24 lagegesichert, die sich mit einem geraden Schenkel 25 (Fig. 5) durch eine Verriegelungsbohrung 26 des Steckbolzens 23 erstreckt und auf der Innenseite der Holmpaare 5 und 8 bzw. 6 und 9 angeordnet ist.

Auch der Steckbolzen 18 jedes Gelenks 16 ist auf der Außenseite des zugehörigen Lenkerpaars 12 mit einem Querstück 31 versehen, zwischen dessen nach außen abgewinkelte Enden 32 das innere Ende einer Spreizstrebe 34 auf einer Achse 33 gelagert ist, die an den Enden 32 des Querstücks 31 befestigt ist. Der Steckbolzen 18 weist auf der Innenseite des Lenkerpaares 12 eine Verriegelungsbohrung 37 auf, die gemäß Fig. 7 den geraden Schenkel einer Federklammer 35 aufnimmt, die die Lage des Steckbolzens 18 sichert, gewünschtenfalls jedoch leicht entfernbar ist. In Fig. 4 ist die geometrische Achse 11 eingetragen, auf der beide Achsen 10 liegen. Ebenso sind beide Gelenke 16 gleichachsig angeordnet, und diese geometrische Achse 30 ist in Fig. 8 angedeutet.

Das äußere Ende der beiden Spreizstreben 34 ist jeweils gemäß Fig. 9 auf einer Achse 40 gelagert, die sich zwischen zwei im Abstand zueinander an der Innenseite der Leiterstützen 3 und 4 angeordneten Tragstücken 41 erstreckt.

Gemäß Figuren 10 und 11 besteht jede Leiterstütze 3 bzw. 4 aus einem Stützenteil 43 mit Hohlprofil, das mit seinem oberen Ende an die Ausschwenkachse 20 angelenkt ist und an seinem unteren Ende eine Querbohrung 44 aufweist, sowie aus einem hohlen Fußteil 45, welches das untere Ende des Stützenteils 43 aufnimmt und eine Reihe von mit gleichmäßigen Abständen angeordneten Querbohrungen 46 aufweist. Das Fußteil 45 ist dadurch mit dem Stützenteil 43 verbunden, daß sich ein Verriegelungsbolzen 47 mit einem Bolzenkopf 48 durch eine der Querbohrungen 46 sowie durch die Querbohrung 44 des Stützenteils 43 erstreckt. Der Verriegelungsbolzen 47 ist in seiner Verriegelungsstellung durch eine Federklammer 49 gesichert, die wie die Federklammern 24 und 35 ausgebildet ist und sich mit einem geraden Schenkel durch eine Radialbohrung 50 des Verriegelungsbolzens 47 erstreckt. Somit läßt sich erforderlichenfalls die Länge der Leiterstützen 3 und 4 den Gegebenheiten anpassen.

Wie aus Fig. 1 zu ersehen, verlaufen die Lenker 13 und 14 der Lenkerpaare 12 auch noch bei voll geöffneter Stehleiter mit einer geringen Abwärtsneigung zum Gelenk 16, so daß diese die Totpunktlage zwischen den beiden Achsen 15 nicht vollständig erreicht. Beim Zusammenklappen der Leiterteile bewegen sich daher die beiden Gelenke 16 abwärts, wobei das innere Ende der Spreizstreben 34 ebenfalls abwärts bewegt wird. Somit werden beim Zusammenklappen nicht nur die Stützholme 8 und 9 an die Leiterholme 5 und 6 angelegt, vielmehr werden gleichzeitig auch die zunächst gemäß Fig. 2 seitlich ausgeschwenkten Stützen 3 und 4 an die Holme angelegt, ohne daß es dazu besonderer Handgriffe bedarf. In der Öffnungsstellung der Stehleiter sind jedoch die inneren Achsen 33 der Spreizstreben geringfügig über die auf die äußeren Achsen 40 bezogene Totpunktlage angehoben, wodurch eine zusätzliche Stabilisierung der geöffneten Stehleiter erreicht wird.

Die Figuren 12 bis 14 betreffen ein zweites Ausführungsbeispiel der Stehleiter und zeigen die Abwandlungen gegenüber der bisher beschriebenen Ausführungsform.

Gemäß Fig. 12 sind der Leiterholm 6 und der Stützholm 9 - entsprechendes gilt für die Holme 5 und 8 - auf einem Hohlzapfen 57 gelagert, der an der Leiteraußenseite einen verdickten Kopf 58 mit einer radialen Verriegelungsbohrung 59 aufweist und an seiner Innenseite durch einen Sprengring 60 festgelegt ist. Im Hohlzapfen 57 ist ein Steckbolzen 61 angeordnet, der auf der Außenseite einen Kopf 62 mit einer Bohrung 63 aufweist, durch die sich eine Ausschwenkachse 64 erstreckt, die durch die Seitenwände 65 und 66 der quadratisches Hohlprofil aufweisenden Strebe 4 ragt und durch Sprengringe auf den Außenseiten der Stütze 4 festgelegt ist. Durch den Steckbolzen 61 erstreckt sich gleichfalls eine radiale Verriegelungsbohrung 67, und eine Federklammer 68 ist mit ihrem geraden Schenkel durch die miteinander fluchtenden Verriegelungsbohrungen 59 und 67 geführt, um den Steckbolzen 61 und damit die Ausschwenkachse 63 an der Stehleiter festzulegen. Wie dargestellt ist die innere Wand am oberen Ende der Stütze 4 ausgespart, um den Kopf 62 des Steckbolzens 61 innerhalb der Stütze 4 anordnen zu können und dieser die vorgesehene seitliche Ausschwenkbewegung aus der in Fig. 12 wiedergegebenen eingeschwenkten Stellung zu ermöglichen.

Fig. 13 zeigt eine zum Teil ähnliche Ausbildung für die Lenkerachsen 16. Die Lenker 13 und 14 sind auf einem Hohlzapfen 70 gelagert, der durch einen Sprengring 71 auf der Innenseite der Leiter gesichert ist. Der Lenker 13 weist ein über den Hohlzapfen 70 hinaus verlängertes inneres Ende auf, das einen Anschlagstift 72 trägt, der in der voll geöffneten Leiterstellung am Lenker 14 anliegt. Der Hohlzapfen 70 weist einen verdickten Kopf 73 auf, durch den sich eine Verriegelungsbohrung 74 erstreckt. Im Hohlzapfen 70 ist ein Steckbolzen 75 angeordnet, der mit einem Querstück 76 verschweißt ist, an dessen Ende Flansche 77 mit koaxialen Bohrungen 78 vorgesehen sind. Auch der Steckbolzen 75 ist mit einer radialen Verriegelungsbohrung 79 versehen, die mit der Verriegelungsbohrung 74 des Hohlzapfens 70 fluchtet. Der gerade Schenkel einer Federklammer 80 erstreckt sich durch die Verriegelungsbohrungen 74 und 79.

Wie aus Fig. 14 zu ersehen sind in die Flansche 77 des mit dem Steckbolzen 75 verbundenen Querstücks 31 koaxiale Strebenachsen 82 eingeschweißt, die nach außen vorspringen und auf denen die inneren Enden von zwei eine Spreizstrebe 83 bildenden Einzelstreben 84 und 85 gelagert und durch Sprengringe 86 gesichert sind. Die Einzelstreben 84 und 85 sind in gleicher Weise ausgebildet und symmetrisch zur durch den Steckbolzen 75 verlaufenden Mittelebene angeordnet. Die äußeren Enden der beiden Einzelstreben 84 und 85 sind auf gegenüberliegenden Seiten der Leiterstütze 4 auf einer sich durch diese erstrekkenden äußeren Strebenachse 87 gelagert, auf der zwei Sprengringe 88 zur Fixierung der Anordnung vorgesehen sind. Wie aus Fig. 14 ersichtlich weist das Querstück 76 eine die Breite der Leiterstütze 4 übersteigende Abmessungen auf, so daß die mittleren Abschnitte der Einzelstreben 84 und 85 zur Mittelebene geneigt verlaufen und beispielsweise einen Winkel von etwa 30° einschließen.

Die Einzelstreben 84 und 85 sind ebenso wie die Lenker 13 und 14 vorzugsweise aus einem Metallband hergestellt. Die Leiterstützen 3 und 4 sind vorzugsweise aus einem Leichtmetall-Hohlprofil ausgeführt, was auch für die Leiterholme 5 und 6 sowie die Stützholme 8 und 9 gilt, soweit hierfür kein Holz verwendet wird.

Naturgemäß können eine Reihe von Abwandlungen gegenüber der Beschreibung vorgenommen werden. So können die Lenkerpaare und die Spreizstreben so ausgebildet und angeordnet sein, daß sich die Lenkerachsen beim Öffnen der Leiter anstatt nach oben nach unten verlagern. In beiden Fällen kann die gewünschte Verschwenkung der Leiterstützen erreicht werden.

## Patentansprüche

1. Stehleiter, bestehend aus einem Sprossen (7) aufweisenden Leiterteil (1) mit zwei seitlichen Leiterholmen (5, 6), aus einem Stützteil (2) mit zwei seitlichen Stützholmen (8, 9), deren obere Enden gelenkig mit den oberen Enden der Leiterholme (5, 6) verbunden sind, aus vier Lenkern (13, 14), deren äußere Enden an jeweils einen der vier Holme (5, 6, 8, 9) angelenkt sind und deren innere Enden unter Begrenzung des Öffnungswinkels zwischen dem Leiterteil (1) und dem Stützteil (2) paarweise durch ein Gelenk (16) miteinander verbunden sind, aus zwei entgegengesetzt in der Mittelebene der Leiter seitlich ausschwenkbaren Leiterstützen (3, 4), die im Bereich der oberen Holmenden angelenkt sind, und aus zwei Spreizstreben (34), die zum selbsttätigen Ausschwenken oder Einschwenken der beiden Leiterstützen (3, 4) beim Öffnen bzw. Schließen der Stehleiter jeweils mit zur Ausschwenkachse jeder Leiterstütze (3, 4) parallelen Achsen an ihrem inneren Ende mit einem Lenkerpaar (12) und an ihrem äußeren Ende mit einer der beiden Leiterstützen (3, 4) verbunden sind, dadurch gekennzeichnet, daß die Lenker (13, 14) an der Außenseite der Holme (5, 6, 8, 9) angelenkt sind, sich rechtwinklig zu ihren Anlenkachsen (15) erstrekken und paarweise einen Leiterholm (5, 6) und einen Stützholm (8, 9) verbinden und daß an jedes der beiden Gelenke (16) eine der beiden Spreizstreben (34) mit ihrem inneren Ende angelenkt ist.

2. Stehleiter nach Anspruch 1, dadurch gekennzeichnet, daß jedes zwei Lenker (13, 14) verbindende Gelenk (16) einen Zapfen (17) aufweist, auf dem die beiden zugehörigen Lenker (13 und 14) gelagert sind und mit dessen äußerem Ende ein Querstück (31) verbunden ist, an das eine der Spreizstreben (34) angelenkt ist.

3. Stehleiter nach Anspruch 2, dadurch gekennzeichnet, daß der Zapfen als Hohlzapfen (17) ausgebildet ist, der einen am Querstück (31) vorgesehenen Steckbolzen (18) aufnimmt, der in Einsteckstellung mit dem Hohlzapfen (17) verriegelbar ist.

4. Stehleiter nach Anspruch 3, dadurch gekennzeichnet, daß der Steckbolzen (18) durch eine leicht wegnehmbare Federklammer (35) mit dem Hohlzapfen (17) verriegelt ist.

5. Stehleiter nach einem der Ansprüche 1 bis 4, dadurch gekennzeichnet, daß die Lenker (13, 14) und Spreizstreben (34) so bemessen und angeordnet sind, daß die Spreizstreben (34) kurz vor Erreichen der voll geöffneten Stellung der Stehleiter eine waagerechte Stellung durchlaufen.

6. Stehleiter nach Anspruch 4, dadurch gekennzeichnet, daß zum Abnehmen einer Leiterstütze (3, 4) zusammen mit ihrer Spreizstrebe (34) jede Leiterstütze (3, 4) im Bereich der oberen Holmenden in entsprechender Weise wie die Spreizstrebe (34) am Lenkerpaar (12) mittels Hohlzapfen, Steckbolzen (23) und Federklammer (24) gelagert und lösbar befestift ist.

7. Stehleiter nach einem der Ansprüche 1 bis 6, dadurch gekennzeichnet, daß jede Spreizstrebe (83) von zwei Einzelstreben (84 und 85) aus einem Metallband gebildet ist, die gleichachsig auf gegenüberliegenden Seiten der Leiterstütze (3, 4) und der Lenkerachse (70, 75) angelenkt sind.

8. Stehleiter nach Anspruch 7, dadurch gekennzeichnet, daß die äußeren Enden der beiden Einzelstreben (84, 85) der Spreizstrebe (83) auf einer sich durch die zugehörige Leiterstütze (3, 4) erstreckenden gemeinsamen Strebenachse (87) gelagert sind.

9. Stehleiter nach Anspruch 6, dadurch gekennzeichnet, daß die Steckbolzen (61) zur lösbaren Befestigung der Leiterstützen (3, 4) zwischen Seitenwänden (65, 66) der Leiterstützen (3, 4) auf einer sich durch die Leiterstütze (3, 4) erstreckenden und an ihr festgelegten Ausschwenkachse (64) gelagert sind.

## Claims

1. A stepladder, consisting of a ladder portion (1) which comprises rungs (7) and includes two ladder side rails (5, 6), and of a support portion (2) which includes two support side rails (8, 9) the upper ends of which are connected in articulated fashion to the upper ends of the ladder side rails (5, 6), and of four links (13, 14) the outer ends of which are pivoted to one each of the four side rails (5, 6, 8, 9) and the inner ends of which are connected in pairs by a joint (16), thereby limiting the angle of opening between the ladder portion (1) and the support portion (2), and of two ladder props (3, 4) adapted to be swung out laterally in opposite directions in the central plane of the ladder and pivoted in the area of the upper side rail ends, and of two spreader bars (34) which are connected at their respective inner ends to a pair of links (12) and at their outer ends to either one of the two ladder props (3, 4), with their axes extending parallel to the pivot axis of each ladder prop (3, 4), so as to permit the automatic swinging out and in of the two ladder props (3, 4) upon opening and closing, respectively, of the stepladder, characterized in that the links (13, 14) are pivoted at the outside of the side rails (5, 6, 8, 9), extend at right angles with respect to their own pivot axes (15), and, in pairs, interconnect a ladder side rail (5, 6) and a support side rail (8, 9), and in that one of the two spreader bars (34) each is pivotably connected at its inner end to the two joints (16).

2. The stepladder as claimed in claim 1, characterized in that each joint (16) interconnecting the two links (13, 14) comprises a pin (17) on which the two associated links (13 and 14) are supported and to the outer end of which a cross piece (31) is connected at which one of the spreader bars (34) is pivotably secured.

3. The stepladder as claimed in claim 2, characterized in that the pin is designed to be a hollow pin (17) which receives a pintle (18) provided at the cross piece (31) and adapted to be locked to the hollow pin (17) when inserted in position.

4. The stepladder as claimed in claim 3, characterized in that the pintle (18) is locked to the hollow pin (17) by a spring clip (35) which is readily removable.

5. The stepladder as claimed in one of claims 1 to 4, characterized in that the links (13, 14) and spreader bars (34) are so dimensioned and arranged that the spreader bars (34) pass through a horizontal position just before the fully open position of the stepladder is reached.

6. The stepladder as claimed in claim 4, characterized in that each ladder prop (3, 4) is supported and removably secured in the area of the upper side rail ends by a hollow pin, a pintle (23) and a spring clip (24), in a manner corresponding to that of the spreader bar (34) at the pair of links (12), for removal of a ladder prop (3, 4) together with its spreader bar (34).

7. The stepladder as claimed in one of claims 1 to 6, characterized in that each spreader bar (83) is constituted by two individual bars (84 and 85) of strip metal which are pivoted coaxially at opposed sides of the ladder prop (3, 4) and the link axis (70, 75).

8. The stepladder as claimed in claim 7, characterized in that the outer ends of the two individual bars (84, 85) of the spreader bar (83) are supported on a common bar shaft (87) which extends through the associated ladder prop (3, 4).

9. The stepladder as claimed in claim 6, characterized in that the pintles (61) are supported between side walls (65, 66) of the ladder props (3, 4) on a pivot axis (64) extending through the ladder prop (3, 4) and fixed at the same, so as to secure the ladder props (3, 4) releasably.

## Revendications

1. Echelle double comportant un élément d'échelle (1) présentant des échelons (7) avec 2 montants d'échelle latéraux (5, 6), un élément support (2) avec 2 montants support latéraux (8, 9) dont les extrémités supérieures sont assemblées d'une manière pivotante avec les extrémités supérieures des montants d'échelle (5, 6), de 4 barres directrices (13, 14) dont les extrémités extérieures sont montées d'une manière pivotante sur chacun des 4 montants (5, 6, 8, 9) et les extrémités intérieures sont reliées de paire l'une avec l'autre par une articulation (16) tout en limitant l'angle d'ouverture formé par l'élément d'échelle (1) et l'élément support (2), 2 supports d'échelle (3, 4) susceptibles d'être pivotés latéralement et disposés dans le plan médian de l'échelle dans un sens opposé, supports montés pivotants au niveau des extrémités supérieures des montants et de 2 entretoises en forme de béquille qui sont reliées à leur extrémité intérieure par une paire de barres directrices (12) et à leur extrémité extérieure par un des 2 supports d'échelle (3, 4) et dans chaque cas par des axes parallèles à l'axe de pivotement de chaque support d'échelle (3, 4) et ce afin d'assurer un pivotement automatique des 2 supports d'échelle (3, 4) vers l'extérieur ou vers l'intérieur pendant l'ouverture ou la fermeture de l'échelle double caractérisée en ce que les barres directrices (13, 14) sont montées d'une manière pivotante sur la partie extérieure des montants (5, 6, 8, 9), s'étalent à l'angle droit vers leurs axes de pivotement (15) et relient de paire un montant d'échelle (5, 6) et un montant support (8, 9) et en ce qu'une des 2 entretoises en forme de béquille (34) avec son extrémité intérieure est assemblée d'une manière pivotante sur chacune des 2 articulations (16).

2. Echelle double selon la revendication 1, caractérisée en ce que chaque articulation (16) reliant 2 barres directrices (13, 14) comporte un pivot (17) recevant les 2 barres directrices correspondantes (13 et 14) et dont l'extrémité extérieure est reliée par un élément transversal (31) sur lequel est montée d'une manière pivotante une des entretoises en forme de béquille (34).

3. Echelle double selon la revendication 2, caractérisée en ce que le pivot présente la forme d'un pivot creux (17) recevant un boulon enfichable (18) prévu sur l'élément transversal (31), qui en position enfichée est susceptible d'être verrouillé par le pivot creux (17).

4. Echelle double selon la revendication 3, caractérisée en ce que le boulon enfichable (18) est verrouillé avec le pivot creux (17) par une agrafe à ressort (35) facile à ôter.

5. Echelle double selon l'une quelconque des revendications 1 à 4, caractérisée en ce que les barres directrices (13, 14) et les entretoises en forme de béquille (34) sont dimensionnées et aménagées de telle sorte que les entretoises en forme de béquille (34) passent par une position horizontale juste avant que l'échelle double atteigne sa position ouverte complète.

6. Echelle double selon la revendication 4, caractérisée en ce que, pour ôter un support d'échelle (3, 4) conjointement avec son entretoise en forme de béquille (34), chaque support d'échelle (3, 4), au niveau des extrémités supérieures des montants, est monté en palier de la même manière que l'entretoise en forme de béquille (34) sur la paroi de la barre directrice (12) au moyen d'un pivot creux, d'un boulon enfichable (23) et d'une agrafe à ressort (24) et fixé d'une manière détachable.

7. Echelle double suivant l'une des revendications 1 à 6, caractérisée en ce que chaque entretoise en forme de béquille (83) est formée de 2 entretoises individuelles (84 et 85) constituées par un ruban métallique et montées d'une manière pivotante sur les côtés opposés du support d'échelle (3, 4) et de l'axe de la barre directrice (70, 75).

8. Echelle double selon la revendication 7, caractérisée en ce que les extrémités extérieures des 2 entretoises individuelles (84, 85) de l'entretoise en forme de béquille (83) sont logées sur un axe d'entretoise commun, passant par le support d'échelle (3, 4) correspondant.

9. Echelle double selon la revendication 6, caractérisée en ce que les boulons enfichables (61) destinés à la fixation détachable des supports d'échelle (3, 4) sont montés en palier entre les parois latérales (65, 66) des supports d'échelle (3, 4) sur un axe de pivotement (64) passant par le support d'échelle (3, 4) et à travers son axe de pivotement (64) rendu fixe.
